# EUROPÄISCHE PATENTSCHRIFT

(11) **EP 1 070 551 B1**
(45) Veröffentlichungstag und Bekanntmachung des Hinweises auf die Patenterteilung: **21.03.2007**
(21) Anmeldenummer: 00111535.1
(22) Anmeldetag: 30.05.2000
(51) Int. Cl.: B05C 11/10, B05C 5/02, B05B 15/02

(54) **Vorrichtung zur dosierten Abgabe von strömenden Medien**
Device for dosing and delivering flowing fluids
Dispositif de dosage et de distribution de fluides

(30) Priorität: 23.07.1999 DE 19934641
(43) Veröffentlichungstag der Anmeldung: 24.01.2001
(73) Patentinhaber: ITW Dynatec GmbH, 40822 Mettmann (DE)
(72) Erfinder: Pahl, Andreas, 40724 Hilden (DE)
(74) Vertreter: Ostriga, Sonnet, Wirths & Roche

(56) Entgegenhaltungen:
- EP-A- 0 719 591
- EP-A- 0 913 206
- DE-U- 29 905 345

## Beschreibung

Die Erfindung betrifft eine Vorrichtung zur dosierten Abgabe von strömenden Medien, insbesondere Schmelzkleber, Kaltleim, Schmierstoffe, Farben od. dgl., mit einem Auftragskopf, der eine Begrenzungsfläche aufweist, in der zahlreiche, für ein strömendes Medium vorgesehene Zuführungskänale münden, und mindestens einem an der Begrenzungsfläche angeordneten Auftragsmodul, welches mit einem Düsenkopf zur Aufbringung von Klebepunkten, Klebelinien od. dgl. auf einem vorbeibewegten Substrat versehen ist.

Eine derartige Vorrichtung ist aus dem druckschrift-EP-A-0719591 bekannt, bei der die Auftragsmodule jeweils mit zwei Zylinderkopfschrauben an den der Versorgung des Auftragsmoduls dienenden Auftragskopf befestigt werden kann.

Dieses prinzipiell kostengünstige System hat jedoch den Nachteil, daß beim Wechsel der Auftragsmodule - der zum Zwecke der Verlängerung der Maschinenstellstandszeiten im heißen Zustand geschieht - es immer wieder vorkommt, daß Klebstoff aus dem Leimkanal tropft und in die Aufnahmegewinde der Zylinderkopfschrauben fließt. Da dieser Klebstoff mit der Zeit verbrennt, bildet er eine harte Kruste, die beim nächsten Auftragsmodulwechsel die Gängigkeit des Gewindes beeinträchtigt und das Montieren des Auftragsmoduls erschwert.

Darüber hinaus müssen bei der Montage der Auftragsmodule vom Montagepersonal die Gewinde mit den Schrauben ertastet werden, um die genaue Montageposition zu finden. Dies ist insbesondere bei heißen Zustand der Vorrichtung schwierig. Auch kann es dabei immer wieder passieren, daß Schrauben in die Maschine fallen und so verloren gehen bzw. erst Ersatzschrauben beschafft werden müssen.

Letztendlich können die Gewinde so beschädigt sein, daß eine Befestigung eines neuen Auftragsmoduls nicht mehr möglich ist, so daß der gesamte Auftragskopf aus der Maschine ausgebaut und neue Zylinderkopfschrauben eingesetzt werden müssen. Dies bedeutet dann einen längeren Produktionsausfall.

Ausgehend von dem oben geschilderten Stand der Technik besteht nun die Aufgabe der Erfindung darin, eine neue Vorrichtung zur dosierten Abgabe von strömenden Medien zu entwickeln, bei der die Auftragsmodul-Befestigung bzw. der Austausch deutlich vereinfacht wird.

Die Lösung dieser Aufgabe ergibt sich aus den Merkmalen des Anspruchs 1, insbesondere den Merkmalen des Kennzeichenteils, wonach die Begrenzungsfläche mit mindestens zwei Aufnahmebolzen versehen ist, die durch Bohrungen des Auftragsmodul hindurchgreifen und daß auf die aus dem Auftragsmodul hervorragenden Endbereichen der Aufnahmebolzens wenigstens mittelbar ein gegen das Auftragsmodul wirkendes Spannelement angeordnet ist.

Die erfindungsgemäße Vorrichtung hat zunächst einmal den wesentlichen Vorteil, daß die zur Befestigung der Aufnahmebolzen im Auftragskopf vorgesehenen Gewinde bei Wechsel des Auftragsmoduls nicht gelöst werden müssen und sie somit einerseits keinem Verschleiß durch Montagevorgänge ausgesetzt sind und andererseits auch nicht durch ausfließenden Klebstoff beschädigt werden können. Auch kann durch einfaches Aufschieben des Auftragsmoduls auf die fest am Auftragskopf angeordneten Aufnahmebolzen bereits eine sichere Vormontagestellung erreicht werden, wobei dann durch Betätigung des Spannelementes eine unverrückbare Befestigung garantiert wird.

Auf vorteilhafte Weise kann auch zwischen dem Spannelement und dem Auftragsmodul eine beide Endbereiche der Aufnahmebolzen erfassende Widerlagerplatte angeordnet sein.

Bei einer bevorzugten Ausführungsform der Erfindung sind die Endbereiche der Aufnahmebolzen jeweils mit einem Spannkopf versehen, der einen gegenüber einer vorgelagerten Eingriffsnut erweiterten Durchmesser aufweist, wobei die für die Widerlagerplatte vorgesehenen Eingriffsnut mit einem gegenüber dem Aufnahmebolzen verringerten Durchmesser versehen ist und daß die Widerlagerplatte als Schiebeplatte ausgebildet ist, die zur Aufnahme der Endbereiche der Aufnahmebolzen in Schwerkraftrichtung verlaufende Langlöcher aufweist, die entgegen der Schwerkraftrichtung einen ersten Bereich mit einem Durchmesser aufweisen, der einen den Durchmesser des Spannkopfes übersteigenden Durchmesser aufweist, während in Schwerkraftrichtung in einem zweiten Bereich der Durchmesser der Langlöcher nur geringfügig größer ist als der Durchmesser des Bolzens im Bereich der Eingriffsnut.

Bei dieser Ausführungsform ist die Widerlagerplatte auf vorteilhafte Weise so ausgebildet, daß sie im nicht verspannten Zustand die Vormontageposition sichert und im verspannten Zustand eine Verspannung der als Schiebeplatte ausgebildeten Widerlagerplatte erreicht wird.

Bei einer besonders bevorzugten Ausführungsform der Erfindung wird das Spannelement aus einer in einer Gewindebohrung der Widerlagerplatte/Schiebeplatte angeordneten Druckschraube gebildet, die sich an einer Außenfläche des Auftragsmoduls abstützt.

Bei dieser Ausführungsform kann lediglich durch eine halbe Umdrehung der Druckschraube der notwendige Andruck des Auftragsmoduls an den Auftragskopf erzeugt werden.

Weitere Vorteile der Erfindung ergeben sich aus den nachfolgenden Ansprüchen sowie aus der Beschreibung eines Ausführungsbeispiels. Es zeigen:
Fig. 1 eine Schnittdarstellung eines Auftragskopfes einschließlich Auftragsmodul,
Fig. 2 eine perspektivische Teildarstellung eines Auftragskopfes mit zahlreichen Auftragsmodulen gemäß Fig. 1,
Fig. 3 Explosionsdarstellung einer Befestigungsvorrichtung für das Auftragsmodul,
Fig. 4 eine Stirnansicht von Auftragskopf und Auftragsmodulen im befestigten Zustand.

In den Zeichnungen ist eine Vorrichtung zur dosierten Abgabe von strömenden Medien insgesamt mit der Bezugsziffer 10 bezeichnet.

Eine derartige Vorrichtung 10 weist einen Auftragskopf 11 und mindestens ein Auftragsmodul 12 auf, welches mit einem Düsenkopf 13 versehen ist.

In der Fig. 1 ist die Vorrichtung 10 im einzelnen dargestellt, wobei nur diejenigen Elemente nachfolgend beschrieben werden sollen, die einen Bezug zur Erfindung aufweisen. Die Zuführung des über das Auftragsmodul 12 kontrolliert abzugebenen Leimes erfolgt zunächst über einen Filterblock 14 und einem Verbindungskanal 15 zum Druckverteilungskanal 16, der über einen weiteren Kanal 17 mit einem Hauptverteilungskanal 18 verbunden ist. Vom Hauptverteilungskanal 18 gehen zahlreiche Leimführungskanäle 19 ab, die in einer zum Auftragsmodul 12 weisenden Begrenzungsfläche 20 münden. Die Mündungsbereiche der Leimzuführungskanäle 19 korrespondieren nach der Befestigung der Auftragsmodule 12 mit entsprechenden, nicht dargestellten Leimzuführungskanälen im Auftragsmodul 12.

Damit der in der Vorrichtung 10 verwendete Heißleim immer eine gleichmäßige und ausreichend hohe Temperatur aufweist, ist im Bereich der vorher beschriebenen Leimzuführung eine Heizpatrone 21 angeordnet. Darüber hinaus ist unterhalb der Leimzuführung ein Lufterhitzer 22 vorhanden, der die notwendige erwärmte Sprühluft zur Verfügung stellt.

Letztendlich erkennt man in der Fig. 1 eine Befestigungsvorrichtung 23 die im einzelnen noch nachfolgend beschrieben werden soll.

In der Fig. 2 ist die Vorrichtung 10 ausschnittweise perspektivisch dargestellt. Man erkennt, daß am Auftragskopf 11 bereits vier Auftragsmodule 12 mittels Befestigungsvorrichtungen 23 befestigt sind, wobei an der fünften Befestigungsposition zwei Aufnahmebolzen 24 zu erkennen sind, die in Gewindebohrungen 25 der Begrenzungsflächen 20 angeordnet sind. Zum Erreichen einer Vormontagestellung kann nun das Auftragsmodul 12 aufgrund im letzteren vorhandener, jedoch nicht dargestellter Bohrungen auf die Aufnahmebolzen 24 aufgeschoben werden.

Zur Erläuterung der Befestigung des Auftragsmoduls 12 am Auftragskopf 11 werden zunächst die in Fig. 3 dargestellten Einzelteile der Befestigungsvorrichtung 23 eingehend beschrieben. Die Befestigungsvorrichtung 23 weist zunächst die vorgenannten Aufnahmebolzen 24 auf. An dem zur Begrenzungsfläche 20 weisenden Endbereich ist der Aufnahmebolzen 24 mit einem Gewinde 26 sowie einem Anschlagring 27 versehen. Daran anschließend ist ein Distanzstück 28, welches eine nicht dargestellte Bohrung des Auftragsmoduls 12 durchgreift, eine Eingriffsnut 29 für eine Schiebeplatte 30 sowie ein Spannkopf 31 vorhanden. Der Aufnahmebolzen 24 weist im Bereich der Eingriffnut 29 einen Durchmesser d₁ und im Bereich des Spannkopfes 31 einen Durchmesser d₂ auf.

Des weiteren weist die Befestigungsvorrichtung 23 die Schiebeplatte 30 auf, die in ihrem oberen Bereich (s. Fig. 2) mit zwei beabstandeten Langlöcher 32 für die Aufnahmebolzen 24 versehen ist, zwischen denen eine Gewindebohrung 33 für eine mit einem Innensechskant versehene Druckschraube 34 angeordnet ist. Oberhalb der Gewindebohrung 33 ist darüber hinaus noch eine Bohrung 35 für einen Führungsstift 36 vorhanden.

Die Langlöcher 32 weisen in ihrem oberen Bereich einen Durchmesser d₃ auf, der geringfügig größer als der Durchmesser d₂ des Spannkopfes 31 ist, während der Durchmesser d₄ des unteren Bereiches der Langlöcher 32 kleiner ist als der Durchmesser d₂ des Spannkopfes (31) und etwas größer als der Durchmesser d₁ im Bereich der Eingriffnut 29. Die Begründung für diese verschiedenen Durchmesserverhältnisse wird nachfolgend noch gegeben.

Unterhalb der Langlöcher 32 sind letztendlich noch zwei Langlöcher 37 angeordnet, die zur Aufnahme von Schulterschrauben 38 dienen, welche durch Befestigung an einer Außenfläche 39 des Auftragsmoduls 12 einen definierten Bewegungsspalt für die Schiebeplatte 30 zur Verfügung stellen. Mit Hilfe dieser Schulterschrauben 38 wird die vertikal verlaufende Schiebeplatte 30 unverlierbar am Auftragsmodul 12 gehalten. Des weiteren greift der Führungsstift 36 in eine Nut 40 der Außenfläche 39 ein und sorgt so für eine zusätzliche Führung der Schiebeplatte 30.

Wenn nun - wie in Fig. 2 dargestellt - ein Auftragsmodul 12 am Auftragskopf 11 befestigt werden soll, kann das mit einer Schiebeplatte 30 versehene Auftragsmodul 12 zunächst auf die Aufnahmebolzen 24 soweit aufgeschoben werden, daß die Spannköpfe 31 aus der Schiebeplatte 30 im Bereich des Durchmessers d₃ herausragen. In dieser Stellung ist zunächst einmal eine sichere Vormontageposition erreicht.

Wenn man nun die Schiebeplatte 30 entgegen der Schwerkraft nach oben bewegt erreicht der Spannkopf 31 sowie die Eingriffnut 29 den Bereich des Durchmessers d₄ des Langloches 32, wodurch der Spannkopf 31 die Funktion eines Widerlagers erhält. Dies ist insofern von Bedeutung, als das dann als nächster Schritt die Druckschraube 34 beispielsweise durch eine halbe Umdrehung in Richtung der Außenfläche 39 des Auftragsmoduls 12 bewegt wird und eine Verspannung der Schiebeplatte 30 bei gleichzeitiger Anpressung des Auftragsmoduls 12 an die Begrenzungsfläche 20 des Auftragskopfes 11 herbeiführt (s. Fig. 4). Nunmehr ist eine unverrückbare Befestigung des Auftragsmoduls 12 erreicht, die jedoch jederzeit durch Lösen der Druckschraube 34 wieder aufgehoben werden kann.

## Patentansprüche

1. Vorrichtung zur dosierten Abgabe von strömenden Medien, insbesondere Schmelzkleber, Kaltleim, Schmierstoffe, Farben od. dgl., mit einem Auftragskopf, der eine Begrenzungsfläche aufweist, in der zahlreiche, für ein strömendes Medium vorgesehene Zuführungskänale münden, und mindestens einem an der Begrenzungsfläche angeordneten Auftragsmodul, welches mit einem Düsenkopf zur Aufbringung von Klebepunkten, Klebelinien od. dgl. auf einem vorbeibewegten Substrat versehen ist, **dadurch gekennzeichnet, daß** die Begrenzungsfläche (20) mit mindestens zwei Aufnahmebolzen (24) versehen ist, die durch Bohrungen des Auftragsmoduls (12) hindurchgreifen und daß auf die aus dem Auftragsmodul (12) hervorragenden Endbereichen (29, 31) der Aufnahmebolzen (24) wenigstens mittelbar ein gegen das Auftragsmodul (12) wirkendes Spannelement (34) angeordnet ist.

2. Vorrichtung nach Anspruch 1, **dadurch gekennzeichnet, daß** zwischen dem Spannelement (34) und dem Auftragsmodul (12) eine beide Endbereiche der Aufnahmebolzen (24) erfassende Widerlagerplatte (30) angeordnet ist.

3. Vorrichtung nach Anspruch 1 oder 2, **dadurch gekennzeichnet, daß** die Endbereiche der Aufnahmebolzen (24) jeweils mit einem Spannkopf (31) versehen sind, der einen gegenüber einer vorgelagerten Eingriffsnut (29) erweiterten Durchmesser (d₂) aufweist, daß die für die Widerlagerplatte (30) vorgesehene Eingriffsnut (29) mit einem gegenüber dem Aufnahmebolzen (24) verringerten Durchmesser (d₁) versehen ist und daß die Widerlagerplatte (30) als Schiebeplatte ausgebildet ist, die zur Aufnahme der Endbereiche der Aufnahmebolzen (24) in Schwerkraftrichtung verlaufende Langlöcher (32) aufweist, die entgegen der Schwerkraftrichtung einen ersten Bereich mit einem Durchmesser (d₃) aufweisen, der einen den Durchmesser (d₂) des Spannkopfes (31) übersteigenden Durchmesser aufweist, während in Schwerkraftrichtung in einem zweiten Bereich der Durchmesser (d₄) der Langlöcher (32) nur geringfügig größer ist als der Durchmesser (d₁) des Aufnahmebolzens (24) im Bereich der Eingriffsnut (29).

4. Vorrichtung nach einem der vorangehenden Ansprüche, **dadurch gekennzeichnet, daß** das Spannelement (34) aus einer in einem Gewindebohrung (33) der Widerlagerplatte/Schiebeplatte (30) angeordneten Druckschraube (34) gebildet wird, die sich an einer Außenfläche (39) des Auftragsmudols (12) abstützt.

5. Vorrichtung nach einem der vorangehenden Ansprüche, **dadurch gekennzeichnet, daß** das Spannelement (34) auf der Widerlagerplatte/Schiebeplatte (30) gelagert ist.

6. Vorrichtung nach einem der vorangehenden Ansprüche, **dadurch gekennzeichnet, daß** das Spannelement (34) als Exzenterhebel ausgebildet ist.

7. Vorrichtung nach einem der vorangehenden Ansprüche, **dadurch gekennzeichnet, daß** die Schiebeplatte (30) mit einem zum Auftragsmodul (12) gerichteten Führungsstift (36) versehen ist, der in eine entsprechende Nut (40) in der Außenfläche (39) des Auftragsmudols (12) eingreift.

## Claims

1. Device for dosing and delivering flowing fluids, in particular hotmelt adhesive, cold glue, lubricants, paints or the like, with an application head, which has a boundary surface in which numerous feed channels provided for a flowing fluid open out, and at least one application module, which is arranged on the boundary surface and is provided with a nozzle head for applying spots of adhesive, lines of adhesive or the like to a substrate that is being moved past, **characterized in that** the boundary surface (20) is provided with at least two locating pins (24), which reach through bores in the application module (12), and **in that** a clamping element (34) acting against the application module (12) is arranged at least indirectly on the end regions (29, 31) of the locating pins (12) protruding from the application module (12).

2. Device according to Claim 1, **characterized in that** an abutment plate (30) acting on both end regions of the locating pins (24) is arranged between the clamping element (34) and the application module (12).

3. Device according to Claim 1 or 2, **characterized in that** the end regions of the locating pins (24) are respectively provided with a clamping head (31), which has a diameter (d₂) that is widened with respect to an engaging groove (29) disposed in front, **in that** the engaging groove (29) intended for the abutment plate (30) is provided with a diameter (d₁) that is reduced with respect to the locating pin (24) and **in that** the abutment plate (30) is formed as a slide plate which has, for receiving the end regions of the locating pins (24), slots (32) which run in the direction of gravitational force and have counter to the direction of gravitational force a first region with a diameter (d₃), which has a diameter exceeding the diameter (d₂) of the clamping head (31), whereas, in the direction of gravitational force, in a second region the diameter (d₄) of the slots (32) is only slightly greater than the diameter (d₁) of the locating pin (24) in the region of the engaging groove (29).

4. Device according to one of the preceding claims, **characterized in that** the clamping element (34) is formed by a pressing screw (34) which is arranged in a threaded bore (33) of the abutment plate/sliding plate (30) and is supported on an outer surface (39) of the application module (12).

5. Device according to one of the preceding claims, **characterized in that** the clamping element (34) is mounted on the abutment plate/sliding plate (30).

6. Device according to one of the preceding claims, **characterized in that** the clamping element (34) is formed as an eccentric lever.

7. Device according to one of the preceding claims, **characterized in that** the sliding plate (30) is provided with a guide pin (36), which is directed towards the application module (12) and engages in a corresponding groove (40) in the outer surface (39) of the application module (12).

## Revendications

1. Dispositif de dosage et de distribution de fluides en circulation, notamment des colles à chaud, des colles à froid, des lubrifiants, des peintures ou semblables, avec une tête d'application comportant une surface de limitation, dans laquelle débouchent de nombreux canaux d'acheminement prévus pour un fluide en circulation, et au moins un module d'application placé sur la surface de limitation, qui est équipé d'une tête de buse pour l'application de points de collage ou de lignes de collage ou semblables sur un substrat passant devant, **caractérisé en ce que** la surface de limitation (20) comporte au moins deux boulons récepteurs (24) qui passent à travers des alésages du module d'application (12), et **en ce qu'**un élément de tension (34) agissant contre le module d'application (12) est placé au moins indirectement sur les régions terminales (29, 31) des boulons récepteurs (24) dépassant du module d'application (12).

2. Dispositif selon la revendication 1, **caractérisé en ce qu'**une plaque de contre-appui (30) entourant les deux régions terminales des boulons récepteurs (24) se trouve entre l'élément de tension (34) et le module d'application (12).

3. Dispositif selon la revendication 1 ou 2, **caractérisé en ce que** les régions terminales des boulons récepteurs (24) sont chacune pourvues d'une tête de tension (31) comportant un diamètre (d₂) élargi en face d'une rainure d'engagement (29) placée juste devant, **en ce que** la rainure d'engagement (29) prévue pour la plaque de contre-appui (30) présente un diamètre rétréci (d₁) en face du boulon récepteur (24), et **en ce que** la plaque de contre-appui (30) est formée comme une plaque coulissante, qui comporte des alésages allongés (32) dans le sens de la force de gravité pour recevoir les régions terminales des boulons récepteurs (24), comportant dans le sens inverse de la force de gravité une première zone avec un diamètre (d₃), présentant un diamètre supérieur au diamètre (d₂) de la tête de tension (31), tandis que dans le sens de la force de gravité, le diamètre (d₄) des alésages allongés (32) dans une deuxième zone est à peine supérieur au diamètre (d₁) du boulon récepteur (24) dans la zone de la rainure d'engagement (29).

4. Dispositif selon l'une des revendications précédentes, **caractérisé en ce que** l'élément de tension (34) est formé par une vis de pression (34) placée dans un alésage fileté (33) de la plaque de contre-appui / plaque coulissante (30) en s'appuyant contre une surface externe (39) du module d'application (12).

5. Dispositif selon l'une des revendications précédentes, **caractérisé en ce que** l'élément de tension (34) est placé sur la plaque de contre-appui / plaque coulissante (30).

6. Dispositif selon l'une des revendications précédentes, **caractérisé en ce que** l'élément de tension (34) est conçu comme un levier excentrique.

7. Dispositif selon l'une des revendications précédentes, **caractérisé en ce que** la plaque coulissante (30) est équipée d'une tige de guidage (36) tournée vers le module d'application (12), qui s'engage dans une rainure (40) correspondante située dans la surface externe (39) du module d'application (12).
